# FASCICULE DE BREVET EUROPEEN

(11) **EP 2 196 762 B1**
(45) Date de publication et mention de la délivrance du brevet: **27.02.2013**
(21) Numéro de dépôt: 09178292.0
(22) Date de dépôt: 08.12.2009
(51) Int. Cl.: F41H 11/30, F41H 11/16, F41H 11/28

(54) **Materiel roulant pour declencher des charges explosives et ensemble motorise pour securiser des routes, pistes ou analogues.**
Rollendes Material zum Auslösen von Sprengladungen und motorisierte Einheit zum Sichern von Straßen, Pisten und Ähnlichem
Rolling stock to trigger explosive charges and motorised assembly to secure routes, tracks or similar

(30) Priorité: 10.12.2008 FR 0806923; 08.06.2009 FR 0902757
(43) Date de publication de la demande: 16.06.2010
(73) Titulaire: MBDA France, 75016 Paris (FR)
(72) Inventeur: Hembise, Dominique, 78370, Plaisir (FR); Crosnier, François Sylvain, 78960, VOISINS LE BRETONNEUX (FR); Hubert-Habart, Christophe, 92190, MEUDON (FR)
(74) Mandataire: Bloch, Gérard

(56) Documents cités:
- EP-A- 1 054 230
- EP-A- 1 371 932
- EP-A- 1 429 106
- EP-A- 1 688 699
- WO-A-02/03007
- US-A- 5 291 819

## Description

La présente invention concerne un matériel roulant destiné au déclenchement de charges explosives telles que notamment les engins explosifs improvisés (EEI).

On sait que la prolifération des engins explosifs improvisés, en particulier dans les zones de conflit, constitue une menace de plus en plus croissante vis-à-vis des véhicules et des personnes (militaires ou civils) empruntant les routes et pistes où ils sont cachés, étant donné que ces engins explosifs improvisés sont réalisés relativement de manière simple et artisanale, à partir de composants et/ou de mécanismes facilement disponibles commercialement et détournés de leur utilisation initiale, permettant de concevoir notamment leurs moyens d'armement et de mise à feu. De plus, la dimension réduite de ces engins permet de les dissimuler aisément.

Le mode d'activation des engins explosifs improvisés posés sur les routes s'effectue en particulier à partir de capteurs à fils de traction ou rupture, à pression, vibratoires ou infrarouges, qui sont dissimulés sur les bas-côtés des routes ou enfouis totalement ou partiellement dans le sol et qui s'activent au moment du passage des véhicules eux-mêmes, entraînant l'explosion desdits engins.

Certes, pour lutter contre les charges explosives, on connaît déjà des matériels comprenant une structure portante apte à être attelée à l'avant d'un véhicule motorisé tel qu'un char, et de moyens mécaniques (à charrues, fléaux, rouleaux, pics et disques) et/ou électromagnétiques solidaires de la structure pour activer et détruire les mines enfouies dans le sol. Cependant, ces matériels de déminage ne sont pas adaptés à traiter des axes de circulation car ils défoncent le sol au fur et à mesure de leur progression, par ailleurs très lente, et ne sont pas étudiés ni conçus pour activer les engins explosifs improvisés souvent de petites dimensions et se déclenchant à partir de différents modes d'actionnement.

On connaît aussi par les documents WO02/03007, US 5 291 819 et EP 1 054 230 d'autres matériels roulants pour déclencher des charges explosives.

Par exemple, le matériel roulant décrit dans WO02/03007 comporte :
- une structure portante apte à être reliée à l'avant d'un véhicule motorisé et se composant d'une partie avant à poutre disposée transversalement à la direction d'avance dudit véhicule, et d'une partie arrière sensiblement longitudinale apte à être reliée, par une extrémité, audit véhicule et solidaire, par son autre extrémité, de ladite partie avant à poutre transversale ; et
- des moyens d'activation desdites charges explosives, comprenant un équipement à leurre massique monté sur ladite partie avant à poutre transversale et destiné à activer les charges explosives déclenchées par des capteurs de pression. Un tel matériel est cependant limité à un type spécifique d'engins explosifs.

La présente invention a pour objet de remédier à ces inconvénients et concerne un matériel roulant du type ci-dessus dont la conception permet d'agir efficacement à l'encontre des engins explosifs improvisés et de maintenir les routes empruntées en l'état durant la progression du véhicule.

A cet effet, le matériel roulant pour déclencher des charges explosives telles que, notamment, des engins explosifs improvisés et du type comportant une structure portante apte à être reliée à l'avant d'un véhicule motorisé et sur laquelle sont prévus des moyens d'activation desdites charges explosives, est remarquable, selon l'invention :
- en ce que ladite structure portante se compose d'une partie avant à poutre disposée transversalement à la direction d'avance dudit véhicule et au moins aussi large que ce dernier, et d'une partie arrière sensiblement longitudinale apte à être reliée, par son extrémité, audit véhicule et solidaire, par son autre extrémité, de ladite partie avant à poutre transversale, et
- en ce que lesdits moyens d'activation sont montés sur ladite partie avant à poutre transversale et comprennent au moins :
   ■ un équipement à leurre massique ;
   ■ un équipement à leurre mécanique ; et
   ■ un équipement à leurre thermique électrique,
lesdits équipements étant destinés à activer en avant du véhicule lesdites charges explosives déclenchées respectivement par des capteurs de pression, des capteurs filaires et à antennes, et des capteurs infrarouges.

Ainsi, grâce à l'invention, le matériel roulant peut faire face aux différents modes d'actionnement des engins explosifs improvisés, ce qui permet de réduire la vulnérabilité du véhicule vis-à-vis de ces menaces. On remarque, par ailleurs, la simplicité de réalisation de la structure à poutre transversale éloignée avantageusement du véhicule pousseur par la partie arrière longitudinale de la structure, et la compacité du matériel qui en découle par l'installation des différents équipements des moyens d'activation sur la poutre transversale elle-même.

Dans un mode préféré de réalisation, ledit équipement à leurre massique comprend des roues disposées aux extrémités de ladite poutre transversale, dans l'alignement des roues du véhicule motorisé, et reliées à ladite poutre par des bras oscillants soumis à l'action de moyens élastiques pour presser lesdites roues sur le sol. Ainsi, les engins explosifs improvisés à capteur de pression de déclenchement sont actionnés lors du passage des roues de l'équipement, pressées sur le sol par les moyens élastiques.

Par exemple, lesdits moyens élastiques sont définis par des combinés ressorts-amortisseurs reliant la poutre transversale auxdits bras oscillants respectifs portant lesdites roues.

De préférence, chaque extrémité de ladite poutre transversale est pourvue d'au moins deux roues jumelées et indépendantes l'une de l'autre, ce qui permet de sécuriser une largeur de piste importante en vue du passage de véhicules ayant des largeurs d'essieux variables.

Par ailleurs, pour que le matériel roulant poussé par le véhicule suive au mieux la trajectoire (courbe, virage) imposée par ce dernier, lesdits bras oscillants portant lesdites roues sont montés de manière orientable à chaque extrémité de ladite poutre transversale autour d'un axe vertical, perpendiculaire à ladite poutre.

Avantageusement, lesdits bras oscillants sont réalisés de manière à constituer un fusible de sorte à laisser la poutre et les équipements restants en l'état à la suite de l'explosion d'un engin par le contact des roues.

Selon l'invention présente, ledit équipement à leurre mécanique comprend une série d'éléments à ressort verticaux répartis sur toute la longueur de ladite poutre transversale et dont les extrémités libres sont à griffes et viennent au contact du sol, une élingue reliant les extrémités libres des éléments à ressort et s'étendant parallèlement à ladite poutre transversale, et au moins une perche verticale montée sur ladite poutre. Ainsi, les engins explosifs improvisés déclenchés par des capteurs à fils, à antennes ou analogues, sont-ils activés à l'avant du véhicule. On remarque que l'action des griffes sur le sol est superficielle, de sorte que les routes empruntées par le matériel ne sont pas endommagées.

En particulier, lesdites griffes et ladite élingue sont montées sur lesdits éléments à ressort verticaux par des fixations rapides, de sorte que ces pièces d'usure sont facilement remplacées.

Dans un mode préféré de réalisation, ledit équipement à leurre thermique comprend au moins une plaque chauffante reliée à une source d'alimentation électrique pour engendrer au moins une zone chauffante à température de fonctionnement modulable, et disposée dans un plan orthogonal à ladite poutre transversale. Ainsi, les engins explosifs improvisés déclenchés par des capteurs infrarouges sont détectés et activés.

Plus particulièrement, ledit équipement à leurre thermique comprend deux plaques chauffantes parallèles, montées dans un boîtier de protection qui est porté, autour d'une articulation, par une potence issue de ladite poutre transversale.

Selon une autre caractéristique de l'invention, le matériel roulant comprend, de plus, des moyens de déblaiement commandables situés devant ladite structure portante et permettant, lorsqu'ils occupent une position de travail, de dégager vers l'extérieur des obstacles pouvant se trouver sur son passage. Ainsi, la progression du véhicule n'est pas stoppée, tout au plus ralentie le temps nécessaire à l'évacuation des obstacles rencontrés (véhicules endommagés, blocs de pierres, objets de toutes sortes, etc...) par les moyens de déblaiement, et de plus, la source ou cause de déclenchements intempestifs (fausses alertes) de certains moyens d'activation par ces obstacles alors évacués sur les bas-côtés de la piste empruntée, est ainsi traitée.

Avantageusement, lesdits moyens de déblaiement commandables peuvent comporter au moins une lame de poussée desdits obstacles disposée, en position de travail, au moins approximativement transversalement à ladite direction d'avance et orthogonalement par rapport au sol, et un bâti de support associant, de manière articulée et commandable, ladite lame de poussée à ladite structure portante.

Dans un mode de réalisation préféré, ledit bâti de support se compose de deux sous-ensembles assemblés l'un à l'autre autour d'un axe d'articulation parallèle à ladite poutre transversale de ladite structure portante, l'un desdits sous-ensembles étant relié d'un côté à ladite partie avant de ladite structure portante, autour d'un axe d'articulation parallèle à ladite poutre transversale, et l'autre sous-ensemble étant relié de l'autre côté à ladite lame de poussée autour d'un axe d'articulation vertical, orthogonal à ladite poutre transversale.

Et pour imprimer les mouvements de rotation dudit bâti de support et de ladite lame de poussée autour desdits axes d'articulation respectifs, lesdits moyens de déblaiement commandables comportent de plus des actionneurs, par exemple des vérins.

Ainsi, la lame peut être présentée au mieux par rapport à l'obstacle rencontré, puisqu'elle peut pivoter à droite ou à gauche autour de l'axe vertical et basculer plus ou moins vers le haut ou vers le bas autour de l'axe horizontal correspondant, tandis que le bâti de support peut être relevé ou abaissé autour de l'axe horizontal correspondant par rapport à la structure portante du matériel.

Par exemple, ladite lame de poussée peut présenter un bord inférieur, tourné vers le sol, qui comporte des galets rotatifs destinés à venir au contact du sol. Ces galets lui font effleurer le sol sans le toucher ou le pénétrer puisque sa fonction principale est de pousser les obstacles, en évitant de plus son usure.

Par ailleurs, ledit équipement à leurre massique comprend, en plus des roues disposées aux extrémités de ladite poutre transversale, des roues internes identiques aux précédentes et reliées à ladite poutre par des bras oscillants soumis à l'action de moyens élastiques correspondants. Ainsi, par ces ensembles de roues, on peut sécuriser un itinéraire (route, piste, ...) sur toute la largeur et permettre ainsi la circulation sûre du convoi qui suit le véhicule motorisé poussant le matériel roulant.

La présente invention concerne également un ensemble motorisé, destiné à la sécurisation de routes, pistes ou analogues susceptibles de comporter des charges explosives, et remarquable en ce qu'il se compose d'un véhicule motorisé et d'un matériel roulant tel que défini ci-dessus, et qui est attelé à l'avant dudit véhicule motorisé.

Les figures du dessin annexé feront bien comprendre comment l'invention peut être réalisée. Sur ces figures, des références identiques désignent des éléments semblables.

La figure 1 est une vue en perspective d'un exemple de réalisation du matériel roulant avec ses moyens d'activation des charges explosives selon l'invention, attelé à l'avant d'un véhicule blindé.

La figure 1A est une vue schématique de dessus de l'ensemble motorisé constitué du matériel de déclenchement et du véhicule blindé.

Les figures 2 et 3 sont des vues en perspective partielle agrandie dudit matériel roulant avec ses équipements à leurre massique et à leurre mécanique.

La figure 4 est une vue en perspective de l'ensemble motorisé avec ledit matériel roulant équipé de moyens de déblaiement.

La figure 5 est une vue de côté dudit matériel roulant de la figure 4.

La figure 6 est une vue en perspective du dessus des moyens de déblaiement.

Le matériel de travail roulant 1 représenté sur les figures 1 et 1A est destiné au déclenchement de charges explosives, telles que les engins explosifs improvisés qui sont enfouis totalement ou partiellement dans le sol d'une route ou piste ou bien dissimulés sur les bas-côtés de celle-ci, afin de la sécuriser.

Aussi, pour assurer son déplacement, le matériel roulant 1 est relié à l'avant 2 d'un véhicule militaire blindé 3 pour former, avec celui-ci, un ensemble motorisé 4.

Le matériel 1 comprend principalement une structure portante 5 formant son châssis et des moyens d'activation 6 des engins explosifs improvisés, montés sur la structure.

Plus particulièrement, la structure portante 5 se compose d'une partie avant 7 à poutre 8 disposée horizontalement et transversalement à la direction d'avance D du véhicule 2 et qui est au moins aussi large que ce dernier, et d'une partie arrière sensiblement longitudinale 9 sous forme de longerons ou analogues 10. Cette partie arrière longitudinale 9 est disposée dans le plan longitudinal vertical de symétrie P du véhicule, selon la direction D, et elle est reliée, à son extrémité avant 11, perpendiculairement à la poutre transversale 8 en son milieu par l'intermédiaire d'une liaison référencée schématiquement en 13 sur la figure 1A et qui est, de préférence, une articulation en roulis selon les longerons, et, à son autre extrémité arrière 12, à l'avant rigide 2 du véhicule 3 par l'intermédiaire d'un dispositif de liaison 14 à chape, autour d'un axe horizontal 15 perpendiculaire au plan de symétrie P du véhicule et, donc, parallèle à la poutre transversale.

A cette poutre transversale 8 sont associés les moyens d'activation 6 qui sont ainsi situés à distance du véhicule 3 par la partie arrière 9 à longerons du matériel, protégeant ledit véhicule de l'explosion des engins en cas de déclenchement. Ces moyens d'activation 6 comprennent, dans ce mode de réalisation représenté sur la figure 1, un équipement à leurre massique 16, un équipement à leurre mécanique 17 et un équipement à leurre thermique électrique 18, ces équipements étant spécialement conçus pour activer les engins explosifs improvisés déclenchés respectivement par des capteurs de pression, des capteurs à fils et à antennes, et des capteurs infrarouges.

L'équipement 16 a pour but d'agir sur les capteurs de pression des engins explosifs improvisés et, pour cela, il comporte dans cet exemple particulier de réalisation illustré sur les figures 1, 2 et 3, deux ensembles identiques 20 de deux roues 21 chacun, disposés aux extrémités de la poutre transversale 8 de la structure 5 et s'appliquant sur le sol sous contrainte élastique pour déclencher les capteurs, comme on le verra ci-après. Les deux ensembles 20 de roues 21 sont bien entendu disposés dans l'alignement des roues 22 du véhicule blindé 3 et sont plus larges que ces dernières pour sécuriser ainsi l'avance de celui-ci.

Comme on le voit sur les figures, les deux roues 21 de chaque ensemble 20 sont agencées de manière jumelée mais indépendantes l'une de l'autre et chaque roue est portée par un bras oscillant 23. Ainsi, une extrémité de ce dernier est reliée à la roue par un axe 24 et l'autre extrémité opposée du bras 23 est reliée également par un axe 25 à une pièce de support 26 associée à la poutre 8. Les axes 24 et 25 sont parallèles entre eux et à la poutre transversale 8, de sorte que chaque roue 21 peut se débattre angulairement par rapport à la pièce de support 26 autour de son axe 25 respectif.

Aussi, pour exercer une pression sur le sol, des moyens élastiques 27 sont prévus et sont définis, pour chaque roue, par un combiné ressort-amortisseur 28 qui est disposé entre le bras oscillant 23 portant la roue 21 et une partie saillante 29 de la pièce de support 26.

Par ailleurs, les deux ensembles 20 de roues 21 du matériel 1 sont orientables et peuvent ainsi suivre la trajectoire imposée par le véhicule blindé 3. Pour cela, chaque pièce de support 26 porte un axe vertical 30, perpendiculaire à la poutre transversale horizontale 8 et qui s'engage dans une bague cylindrique 31 solidaire de la poutre.

De plus, les bras oscillants 23 sont réalisés de manière à constituer un fusible, de sorte qu'ils supportent les charges de roulage mais cèdent (facilement) lors de l'explosion d'un engin et évitent la déformation voire la destruction du matériel roulant et des équipements restants.

L'équipement 17 a, quant à lui, pour but d'agir sur les capteurs à fils ou à antennes des engins explosifs improvisés. Pour cela, il comporte une série d'éléments à ressort verticaux 34 fixés à la poutre et répartis régulièrement le long de celle-ci, de sorte à définir, à l'avant du matériel, un front de protection au moins aussi large que le véhicule 3. Ces éléments à ressort 34 se présentent sous la forme de tige et ont leur extrémité libre en griffe 35, comme on le voit sur la figure 2, permettant d'accrocher les fils posés ou légèrement enfouis dans le sol. Une élingue transversale 36 sensiblement parallèle à la poutre 8 relie les éléments à ressort verticaux 34, en étant située à une certaine hauteur du sol mais proche de celui-ci pour intercepter les antennes des capteurs. Pour faciliter leur remplacement dû à l'usure, les griffes et l'élingue sont montées sur les éléments à ressort par des fixations rapides symbolisées en 37 sur les figures.

L'équipement 17 comporte également deux perches verticales 38 montées dans des logements 39 prévus aux extrémités de la poutre transversale, de manière à intercepter les fils aériens de capteurs. La hauteur des perches 38 est supérieure à celle du véhicule blindé 3 équipé de ses propres antennes.

Enfin, l'équipement 18 a pour but d'agir sur les capteurs infrarouges d'actionnement des engins explosifs improvisés qui sont disposés sur les bas-côtés des routes pour se déclencher par la signature thermique engendrée par le groupe moteur du véhicule blindé.

Ainsi, dans l'exemple représenté sur la figure 1, l'équipement à leurre thermique 18 comporte deux plaques chauffantes identiques et parallèles 40, qui sont agencées dans un plan orthogonal à la poutre transversale 8, c'est-à-dire dans le plan longitudinal vertical de symétrie du véhicule. Ces deux plaques chauffantes 40 sont ainsi tournées du côté avant droit et du côté avant gauche, de manière à émettre une zone chauffante vers les bas-côtés de la route et qui correspond par exemple à la signature thermique du groupe moteur du véhicule en leurrant ainsi les capteurs infrarouges des engins explosifs improvisés qui se déclenchent avant le passage de l'ensemble motorisé 4.

Ces plaques chauffantes 40 sont logées dans un boîtier de protection 41 articulé en 42 à l'extrémité libre d'une potence 43 dont l'autre extrémité est solidaire de la poutre transversale 8 sensiblement en son milieu. Une source d'alimentation électrique (batterie ou autre), non représentée et issue du véhicule blindé 3 fournit l'énergie nécessaire au chauffage des plaques par l'intermédiaire de résistances électriques. Comme on le voit sur la figure 1, la potence 43 déporte vers l'avant du matériel 1, l'équipement à leurre thermique 18, ce qui permet de déclencher l'explosion des engins avant le passage de l'ensemble motorisé 4. Les températures de ces plaques sont par ailleurs régulées électroniquement.

Un tel matériel roulant 1 avec ses équipements permet de limiter les effets de plusieurs types de menaces déclenchées par des capteurs à modes d'actionnement multiples.

Par ailleurs, comme le montre la figure 4, le matériel roulant 1 de l'ensemble motorisé 4 est muni, à l'avant de sa structure portante 5, de moyens de déblaiement commandables 50 de la route ou piste empruntée par le véhicule 3. En effet, sur le sol de cette dernière peuvent se trouver différents obstacles tels que des véhicules en panne ou endommagés, des blocs de pierres ou d'autres sortes d'objets, qui ont pour conséquence de ralentir la progression de l'ensemble motorisé 4 dont le but est d'ouvrir une piste sûre en vue d'être utilisée par la suite par d'autres véhicules suiveurs.

Pour cela, on voit, sur les figures 4 à 6, que les moyens de déblaiement 50 sont définis, dans cet exemple de réalisation, par une lame de poussée 51, semblable à la lame d'un bouteur (ou bulldozer) et d'un bâti de support 52 reliant, de manière articulée et commandable, la structure portante 5 du matériel roulant 1 à la lame de poussée 51. De façon usuelle, celle-ci se trouve, dans la position de travail représentée sur la figure 5, dans un plan sensiblement orthogonal au sol S et est légèrement incurvée en coupe transversale. Sa hauteur et sa largeur sont déterminées pour faire face aux différents obstacles rencontrés et pour protéger les moyens d'activation 6 des engins explosifs et la structure portante 5 du matériel en général.

Géométriquement, le bâti de support 52 est disposé dans le prolongement médian de la structure portante 5 du matériel roulant 1, c'est-à-dire dans le plan longitudinal de symétrie P de l'ensemble motorisé 4. Et, structurellement, il se compose de deux sous-ensembles ou bras rigides 53 et 54 (un premier et un second) associés entre eux de manière coudée autour d'un axe d'articulation horizontal 55 parallèle à la poutre transversale 8 de la partie avant 7 de la structure portante 5 et, donc, perpendiculaire au plan P.

Par ailleurs, le premier bras 53 du bâti de support 52 est tourné vers la structure portante 5 et est relié, par son extrémité opposée à celle articulée au second bras 54, à des pattes radiales 56 issues de la poutre transversale horizontale 8, autour d'un axe d'articulation 57 parallèle à l'axe d'articulation 55 des bras. Et le second 54 de ceux-ci est tourné vers la lame de poussée 51 et est relié, par son extrémité opposée à celle articulée au premier bras 53, à l'arrière 58 de la lame autour d'un axe vertical 59 (figure 5), orthogonal aux axes 55 et 57.

Et des actionneurs, tels que des vérins hydrauliques 60, 61 et 62 assurent la commande des moyens de déblaiement 50 et ses différents mouvements.

Ainsi, le vérin hydraulique 60 est agencé entre les deux bras 53 et 54, en reliant leurs extrémités opposées, pour permettre le rapprochement ou l'éloignement des bras autour de l'axe d'articulation 55, selon la rotation R1 choisie, et entraîner le basculement vers le bas ou vers le haut de la lame de poussée 51 autour de cet axe 55 par rapport au premier bras 53.

Le vérin hydraulique 61 est prévu entre le premier bras 53 et des pattes radiales 63 solidaires de la poutre transversale 8, pour permettre l'abaissement ou le relevage des moyens de déblaiement 50 (bâti et lame) par rapport à la structure portante 5 autour de l'axe d'articulation 57, selon la rotation R2 choisie, dans le plan vertical P.

Et le vérin hydraulique 62 est prévu entre le second bras 54 et l'arrière 58 de la lame de poussée 51, pour permettre l'orientation de celle-ci vers la gauche ou la droite autour de l'axe d'articulation 59, selon la rotation R3 choisie, et évacuer ainsi les obstacles rencontrés du côté choisi tout en les poussant vers l'extérieur de la piste sans endommager de plus les équipements d'activation 16, 17.

Ces vérins sont bien entendu commandables à partir du poste de pilotage du véhicule 3.

Ainsi, par ces vérins 60, 61, 62 et les rotations R1, R2, R3 qu'ils engendrent autour des axes 55, 57, 59, les moyens de déblaiement 50 peuvent être présentés du mieux possible pour dégager l'obstacle gênant se trouvant sur le sol S de la piste à sécuriser. Notamment, le bâti de support 52 peut prendre toute position dans le plan P entre celles extrêmes haute et basse et la lame de poussée 51, par rapport au premier bras 53 du bâti 52, peut basculer plus ou moins pour « attaquer » au mieux l'obstacle et, par rapport au bâti de support, peut pivoter à droite ou à gauche pour évacuer l'obstacle de la piste, tandis que l'ensemble motorisé 4 progresse.

Par ailleurs, il convient également de souligner que la lame de poussée 51 peut venir en appui et au contact du sol S soit directement par son bord inférieur 64 soit, de préférence, par des galets ou rouleaux métalliques montés rotatifs et agencés en ligne au niveau du bord inférieur. L'un 65 de ceux-ci est représenté en trait interrompu sur la figure 5. Ainsi, la lame de poussée 51 affleure-t-elle le sol S sans pénétrer dans celui-ci. De plus, la descente de la lame d'une position haute vers une position basse peut se faire par gravité, le vérin 60 n'étant actif que pour la cinématique inverse.

On remarque également, sur les figures 4 et 5, que le matériel présente deux paires ou ensembles 66 de deux roues 67 chacun, qualifiés ici d'ensembles de roues internes comparativement aux ensembles 20 de roues 21 externes. Ces ensembles 66 de roues 67 internes sont reliés à la poutre transversale horizontale 8 de la structure 5 et sont disposés symétriquement par rapport au plan vertical P. Et, bien évidemment, ils sont structurellement et fonctionnellement identiques aux ensembles externes 20, c'est-à-dire que les roues jumelées 67 de chaque ensemble 66 sont indépendantes et portées par un bras oscillant 23 associé à la poutre et recevant un combiné ressort-amortisseur 28.

Ainsi, les traces laissées par les quatre ensembles 20, 66 de roues externes 21 et internes 67, après leur passage, permettent de couvrir et, donc, de sécuriser une largeur de piste importante et déterminée, pour une circulation sûre du convoi qui suit l'ensemble motorisé 4. Comme le matériel roulant 1 a alors beaucoup de roues, ses manoeuvres dans des endroits serrés de la piste (épingles...) vont être délicates. Pour les faciliter, un système de relevage fluidique ou autre, non représenté, est alors prévu au niveau de l'interface avec le véhicule blindé pour relever la totalité du matériel roulant et, après la manoeuvre, le reposer sur la piste.

## Revendications

1. Matériel roulant pour déclencher des charges explosives telles que, notamment, des engins explosifs improvisés, et du type comportant :
- une structure portante (5) apte à être reliée à l'avant d'un véhicule motorisé (3) et se composant d'une partie avant (7) à poutre (8) disposée transversalement à la direction d'avance dudit véhicule, et d'une partie arrière (9) sensiblement longitudinale apte à être reliée, par une extrémité, audit véhicule et solidaire, par son autre extrémité, de ladite partie avant à poutre transversale ; et
- des moyens d'activation (6) desdites charges explosives, comprenant un équipement à leurre massique (16) monté sur ladite partie avant à poutre transversale (8) et destiné à activer les charges explosives déclenchées par des capteurs de pression,
**caractérisé en ce que** :
- lesdits moyens d'activation (6) comprennent, de plus, un équipement à leurre mécanique (17) comportant une série d'éléments à ressort verticaux (34) répartis sur toute la longueur de ladite poutre transversale (8) et dont les extrémités libres sont à griffes (35) et viennent au contact du sol, une élingue (36) reliant les extrémités libres des éléments à ressort (34) et s'étendant parallèlement à ladite poutre transversale, et au moins une perche verticale (38) montée sur ladite poutre, et un équipement à leurre thermique électrique (18), lesdits équipements (17, 18) étant destinés respectivement à activer les charges explosives déclenchées par des capteurs filaires et à antennes et par des capteurs infrarouges ;
- lesdits équipements à leurre mécanique (17) et à leurre thermique (18) sont montés sur ladite partie avant à poutre transversale (8) de ladite structure portante ; et
- ladite poutre transversale (8) est au moins aussi large que ledit véhicule de manière que ledit équipement à leurre mécanique (17) s'étende sur toute la longueur de la poutre pour former un front de protection du véhicule.

2. Matériel selon la revendication 1,
**caractérisé en ce que** lesdites griffes (35) et ladite élingue (36) sont montées sur lesdits éléments à ressort verticaux (34) par des fixations rapides (37).

3. Matériel selon l'une des revendications 1 ou 2,
**caractérisé en ce que** ledit équipement à leurre massique (16) comprend des roues (21) disposées aux extrémités de ladite poutre transversale (8), dans l'alignement des roues du véhicule motorisé, et reliées à ladite poutre par des bras oscillants (23) soumis à l'action de moyens élastiques (27) pour presser lesdites roues (21) sur le sol.

4. Matériel selon la revendication 3,
**caractérisé en ce que** lesdits moyens élastiques (27) sont définis par des combinés ressorts-amortisseurs (28) reliant la poutre transversale (8) auxdits bras oscillants respectifs (23) portant lesdites roues.

5. Matériel selon l'une des revendications 3 ou 4,
**caractérisé en ce que** chaque extrémité de ladite poutre transversale (8) est pourvue d'au moins deux roues jumelées et indépendantes l'une de l'autre (21).

6. Matériel selon l'une des revendications 3 à 5,
**caractérisé en ce que** lesdits bras oscillants (23) portant lesdites roues sont montés de manière orientable à chaque extrémité de ladite poutre transversale (8) autour d'un axe vertical (30), perpendiculaire à ladite poutre.

7. Matériel selon l'une des revendications 3 à 5,
**caractérisé en ce que** lesdits bras oscillants (23) sont réalisés de manière à constituer un fusible.

8. Matériel selon l'une quelconque des revendications 1 à 7,
**caractérisé en ce que** ledit équipement à leurre thermique (18) comprend au moins une plaque chauffante (40) reliée à une source d'alimentation électrique pour engendrer au moins une zone chauffante à température de fonctionnement modulable, et disposée dans un plan orthogonal à ladite poutre transversale (8).

9. Matériel selon la revendication précédente,
**caractérisé en ce que** ledit équipement à leurre thermique (18) comprend deux plaques chauffantes parallèles (40), montées dans un boîtier de protection (41) qui est porté, autour d'une articulation, par une potence (43) issue de ladite poutre transversale (8).

10. Matériel selon l'une quelconque des revendications précédentes 1 à 9,
**caractérisé en ce qu'**il comprend, de plus, des moyens de déblaiement commandables (50) situés devant ladite structure portante (5) et permettant, lorsqu'ils occupent une position de travail, de dégager vers l'extérieur des obstacles pouvant se trouver sur son passage.

11. Matériel selon la revendication 10,
**caractérisé en ce que** lesdits moyens de déblaiement commandables (50) comportent au moins une lame de poussée (51) desdits obstacles disposée, en position de travail, au moins approximativement transversalement à ladite direction d'avance et orthogonalement par rapport au sol, et un bâti de support (52) associant, de manière articulée et commandable, ladite lame de poussée (51) à ladite structure portante (5).

12. Matériel selon la revendication 11,
**caractérisé en ce que** ledit bâti de support (52) se compose de deux sous-ensembles (53, 54) assemblés l'un à l'autre autour d'un axe d'articulation (55) parallèle à ladite poutre transversale (8) de ladite structure portante, l'un (53) desdits sous-ensembles étant relié d'un côté à ladite partie avant (7) de ladite structure portante, autour d'un axe d'articulation (57) parallèle à ladite poutre transversale, et l'autre sous-ensemble (54) étant relié de l'autre côté à ladite lame de poussée (51) autour d'un axe d'articulation vertical (59), orthogonal à ladite poutre transversale.

13. Matériel selon la revendication précédente,
**caractérisé en ce que** lesdits moyens de déblaiement commandables (50) comportent, de plus, des actionneurs (60, 61, 62) pour imprimer les mouvements de rotation dudit bâti de support et de ladite lame de poussée autour desdits axes d'articulation respectifs (55, 57, 59).

14. Matériel selon l'une quelconque des revendications 11 à 13,
**caractérisé en ce que** ladite lame de poussée (51) présente un bord inférieur (64), tourné vers le sol, qui comporte des galets rotatifs (65) destinés à venir au contact du sol.

15. Matériel selon l'une quelconque des revendications 1 à 14,
**caractérisé en ce que** ledit équipement à leurre massique (16) comprend, en plus des roues (21) disposées aux extrémités de ladite poutre transversale (8), des roues internes (67) identiques aux précédentes et reliées à ladite poutre par des bras oscillants (23) soumis à l'action de moyens élastiques correspondants (27).

16. Ensemble motorisé (4) destiné à la sécurisation de routes, pistes ou analogues susceptibles de comporter des charges explosives,
**caractérisé en ce qu'**il se compose d'un véhicule motorisé (3) et d'un matériel roulant (1) tel que défini selon l'une quelconque des revendications 1 à 15, et qui est attelé à l'avant dudit véhicule motorisé.

## Claims

1. Mobile equipment for detonating explosives such as, more specifically, improvised explosive devices and of the type comprising:
- a supporting structure (5) able to be linked to the front of a motorised vehicle (3) and consisting in a front part (7) with beam (8) arranged transversally to the forward direction of said vehicle and a substantially longitudinal rear part (9) able to be linked, via an end, to said vehicle and being integral, through its other end, with said transverse beam front part; and
- activating means (6) for said explosives, comprising a mass decoy device (16) mounted on said transverse beam (8) front part and intended for activating the explosives detonated by pressure sensors,
**characterized in that**:
- said activation means (6) further comprise a mechanical decoy device (17) comprising a series of vertical spring members (34) distributed throughout the full length of said transverse beam (8) and the free ends of which have claws (35) and come in contact with the ground, a sling (36) linking the free ends of the spring members (34) and extending parallel to said transverse beam, and at least one vertical pole (38) mounted on said beam, and an electrical thermal decoy device (18), said devices (17, 18) being respectively intended for activating the explosives detonated by wire and antenna sensors and by infrared sensors;
- said mechanical decoy (17) and thermal decoy (18) devices are also mounted on said transverse beam (8) front part of said supporting structure; and
- said transverse beam (8) is at least as wide as said vehicle so that said mechanical decoy device (17) extends throughout the full length of the beam so as to make up a protective front for the vehicle.

2. The equipment according to claim 1,
**characterized in that** said claws (35) and said sling (36) are mounted on said vertical spring members (34) by quick fasteners (37).

3. The equipment according to any of claims 1 to 2,
**characterized in that** said mass decoy device (16) comprises wheels (21) arranged at the ends of said transverse beam (8), in the alignment of the wheels of the motorised vehicle and linked to said beam by oscillating arms (23) submitted to the action of resilient means (27) so to press said wheels (21) on the ground.

4. The equipment according to claim 3,
**characterized in that** said resilient means (27) are defined by combined spring-shock absorber devices (28) linking the transverse beam (8) to said respective oscillating arms (23) bearing said wheels.

5. The equipment according to any of claims 3 to 4,
**characterized in that** each end of said transverse beam (8) is provided with at least two twin wheels (21) being independent from each other.

6. The equipment according to any of claims 3 to 5,
**characterized in that** said oscillating arms (23) bearing said wheels are orientably mounted at each end of said transverse beam (8) around a vertical axis (30) perpendicular to said beam.

7. The equipment according to any of claims 3 to 5,
**characterized in that** said oscillating arms (23) are achieved so as to make up a fuse.

8. The equipment according to any of claims 1 to 7,
**characterized in that** said thermal decoy device (18) comprises at least one heating plate (40) connected to an electric source of power for generating at least one heating area with an adjustable operating temperature and arranged in a plane orthogonal to said transverse beam (8).

9. The equipment according to the previous claim,
**characterized in that** said thermal decoy device (18) comprises two parallel heating plates (40), mounted in a protective casing (41) being supported, around a joint, by a bracket (43) issued from said transverse beam (8).

10. The equipment according to any of claims 1 to 9,
**characterized in that** it further comprises controllable clearing means (50) located before said supporting structure (5) and allowing, when they occupy a working position, to clear outside obstacles able to be present in their way.

11. The equipment according to claim 10,
**characterized in that** said controllable clearing means (50) comprise at least one pushing blade (51) for said obstacles arranged, in a working position, at least approximately transversally to said forward direction and orthogonally with respect to the ground and a supporting frame (52) associating in a jointing and controllable way said pushing blade (51) with said supporting structure (5).

12. The equipment according to claim 11,
**characterized in that** said supporting frame (52) comprises two sub-units (53, 54) assembled one to the other around a jointing axis (55) parallel to said transverse beam (8) of said supporting structure, one (53) of said sub-units being linked on one side of said front part (7) of said supporting structure, around a jointing axis (57) parallel to said transverse beam and the other sub-unit (54) being linked to the other side of said pushing blade (51) around a vertical jointing axis (59), orthogonal to said transverse beam.

13. The equipment according to the previous claim,
**characterized in that** said controllable clearing means (50) further comprise actuators (60, 61, 62) for applying the rotation movements of said supporting frame and of said pushing blade around said respective jointing axes (55, 57, 59).

14. The equipment according to any of claims 11 to 13,
**characterized in that** said pushing blade (51) has a lower edge (64), facing the ground, comprising rotating rollers (65) intended for coming in contact with the ground.

15. The equipment according to any of claims 1 to 14,
**characterized in that** said mass decoy device (16) comprises, in addition to the wheels (21) arranged at the ends of said transverse beam (8), internal wheels (67) identical to the previous ones and linked to said beam via oscillating arms (23) submitted to the action of corresponding resilient means (27).

16. A motorised unit (4) intended for securing roads, tracks or similar able to comprise explosives,
**characterized in that** it comprises a motorised vehicle (3) and mobile equipment (1) such as defined according to any of claims 1 to 15 and being attached to the front of said motorised vehicle.

## Patentansprüche

1. Rollendes Material zur Auslösung von Sprengladungen, wie insbesondere unkonventionellen Sprengvorrichtungen, das Folgendes umfasst:
- eine Tragkonstruktion (5), die mit dem Vorderteil eines Kraftfahrzeugs (3) verbunden werden kann und aus einem vorderen Teil (7) mit Träger (8), der quer zur Fahrtrichtung des Fahrzeugs angeordnet ist, sowie einem im Wesentlichen länglichen hinteren Teil (9) besteht, dessen eines Ende mit dem Fahrzeug verbunden werden kann und dessen anderes Ende am vorderen Teil mit Querträger befestigt ist; und
- Mittel zur Aktivierung (6) der Sprengladungen, die eine schwere Täuschvorrichtung (16) umfassen, die am vorderen Teil mit Querträger (8) befestigt und dazu bestimmt ist, die durch Drucksensoren ausgelösten Sprengladungen zu aktivieren, **dadurch gekennzeichnet, dass**:
- die Mittel zur Aktivierung (6) darüber hinaus eine mechanische Täuschvorrichtung (17), die eine Reihe vertikaler Federelemente (34) umfasst, die über die gesamte Länge des Querträgers (8) verteilt sind und deren freie Enden mit Krallen (35) ausgerüstet sind und den Boden berühren, ein Geschirr (36), das die freien Enden der Federelemente (34) verbindet und parallel zum Querträger verläuft, sowie mindestens eine vertikale Stange (38), die auf dem Träger montiert ist, und eine thermoelektrische Täuschvorrichtung (18) umfassen, wobei die Vorrichtungen (17, 18) jeweils dazu bestimmt sind, Sprengladungen zu aktivieren, die durch draht- und funkgebundene Sensoren bzw. durch Infrarotsensoren ausgelöst werden;
- die mechanischen (17) und thermischen Täuschvorrichtungen (18) auf dem vorderen Teil mit Querträger (8) der Tragkonstruktion montiert sind; und
- der Querträger (8) mindestens genauso breit ist wie das Fahrzeug, sodass sich die mechanische Täuschvorrichtung (17) über die gesamte Länge des Trägers erstreckt, um eine Front zum Schutz des Fahrzeugs zu bilden.

2. Material nach Anspruch 1,
**dadurch gekennzeichnet, dass** die Krallen (35) und das Geschirr (36) durch Schnellverschlüsse (37) an den vertikalen Federelementen (34) befestigt sind.

3. Material nach einem der Ansprüche 1 oder 2,
**dadurch gekennzeichnet, dass** die schwere Täuschvorrichtung (16) Räder (21) umfasst, die an den Enden des Querträgers (8) fluchtend mit den Rädern des Kraftfahrzeugs angeordnet sind und mit dem Querträger durch Schwenkarme (23) verbunden sind, auf die elastische Mittel (27) wirken, um die Räder (21) auf den Boden zu drücken.

4. Material nach Anspruch 3,
**dadurch gekennzeichnet, dass** die elastischen Mittel (27) durch Stoßdämpfer-Feder-Kombinationen (28) definiert sind, die den Querträger (8) mit den jeweiligen Schwenkarmen (23) verbinden, die die Räder tragen.

5. Material nach einem der Ansprüche 3 oder 4,
**dadurch gekennzeichnet, dass** jedes Ende des Querträgers (8) mit mindestens zwei voneinander unabhängigen Zwillingsrädern (21) ausgerüstet ist.

6. Material nach einem der Ansprüche 3 bis 5,
**dadurch gekennzeichnet, dass** die Schwenkarme (23), die die Räder tragen, an jedem Ende des Querträgers (8) um eine zum Träger senkrecht stehende, vertikale Achse (30) drehbar angebracht sind.

7. Material nach einem der Ansprüche 3 bis 5,
**dadurch gekennzeichnet, dass** die Schwenkarme (23) so ausgeführt sind, dass sie eine Sollbruchstelle bilden.

8. Material nach einem der Ansprüche 1 bis 7,
**dadurch gekennzeichnet, dass** die thermische Täuschvorrichtung (18) mindestens eine Heizplatte (40) umfasst, die mit einer Stromquelle verbunden ist, um mindestens eine Heizzone mit einstellbarer Betriebstemperatur zu bilden, und in einer zum Querträger (8) orthogonalen Ebene angeordnet ist.

9. Material nach dem vorhergehenden Anspruch,
**dadurch gekennzeichnet, dass** die thermische Täuschvorrichtung (18) zwei parallele Heizplatten (40) umfasst, die in einem Schutzgehäuse (41) montiert sind, das um ein Gelenk durch einen aus dem Querträger (8) hervorgehenden Ausleger (43) getragen wird.

10. Material nach einem der vorhergehenden Ansprüche 1 bis 9,
**dadurch gekennzeichnet, dass** es ferner steuerbare Räummittel (50) umfasst, die vor der Tragkonstruktion (5) angeordnet sind und in einer Arbeitsposition ermöglichen, mögliche auf seinem Weg befindliche Hindernisse zur Außenseite zu räumen.

11. Material nach Anspruch 10,
**dadurch gekennzeichnet, dass** die steuerbaren Räummittel (50) mindestens ein Schild zum Schieben (51) der Hindernisse, das in Arbeitsposition zumindest ungefähr quer zur Fahrtrichtung und im rechten Winkel zum Boden angeordnet ist, sowie ein Traggestell (52) umfassen, das das Schubschild (51) gelenkig und steuerbar mit der Tragkonstruktion (5) verbindet.

12. Material nach Anspruch 11,
**dadurch gekennzeichnet, dass** das Traggestell (52) aus zwei Baugruppen (53, 54) besteht, die um eine parallel zum Querträger (8) der Tragkonstruktion angeordnete Gelenkachse (55) verbunden sind, wobei eine (53) der Baugruppen an einer Seite mit dem vorderen Teil (7) der Tragkonstruktion um eine parallel zum Querträger angeordnete Gelenkachse (57) verbunden ist und die andere Baugruppe (54) an der anderen Seite mit dem Schubschild (51) um eine vertikale, im rechten Winkel zum Querträger stehende Gelenkachse (59) verbunden ist.

13. Material nach dem vorhergehenden Anspruch,
**dadurch gekennzeichnet, dass** die steuerbaren Räummittel (50) zudem Stellglieder (60, 61, 62) umfassen, um die Drehbewegungen des Traggestells und des Schubschilds um die jeweiligen Gelenkachsen (55, 57, 59) einzuleiten.

14. Material nach einem der Ansprüche 11 bis 13,
**dadurch gekennzeichnet, dass** das Schubschild (51) eine zum Boden hin gerichtete Unterkante (64) mit Laufrollen (65) aufweist, die dazu bestimmt sind,
den Boden zu berühren.

15. Material nach einem der Ansprüche 1 bis 14,
**dadurch gekennzeichnet, dass** die schwere Täuschvorrichtung (16) neben den an den Enden des Querträgers (8) angeordneten Rädern (21) Innenräder (67) umfasst, die identisch mit den vorgenannten sind und mit dem Träger über Schwenkarme (23) verbunden sind, auf die entsprechende elastische Mittel (27) wirken.

16. Motorisierte Einheit (4) zur Sicherung von Straßen, Wegen oder Ähnlichem, auf denen sich Sprengladungen befinden können,
**dadurch gekennzeichnet, dass** sie aus einem Kraftfahrzeug (3) und einem vorne am Kraftfahrzeug befestigten, rollenden Material (1) gemäß Definition nach einem der Ansprüche 1 bis 15 besteht.
